# FASCICULE DE BREVET EUROPEEN

(11) **EP 1 024 106 B1**
(45) Date de publication et mention de la délivrance du brevet: **25.05.2005**
(21) Numéro de dépôt: 00420008.5
(22) Date de dépôt: 18.01.2000
(51) Int. Cl.: B66C 23/26

(54) **Procédé et dispositif pour le montage de la tête de mât des grues à tour**
Verfahren und Vorrichtung zum Montieren des Turmoberteils von Turmkränen
Method and device for mounting of the top of the tower of tower cranes

(30) Priorité: 27.01.1999 FR 9901114
(43) Date de publication de la demande: 02.08.2000
(73) Titulaire: POTAIN, F-69130 Ecully (FR)
(72) Inventeur: Lissandre, Michel, 03400 Yzeure (FR); Millet, Yves, 03000 Moulins (FR)
(74) Mandataire: Bratel, Gérard

(56) Documents cités:
- EP-A- 0 635 450
- EP-A- 0 846 650
- FR-A- 2 551 041
- GB-A- 965 025

## Description

La présente invention concerne un procédé et un dispositif pour le montage des éléments constitutifs de la partie tournante d'une grue à tour, cette invention s'intéressant plus particulièrement à la constitution et au montage de la tête de mât des grues à tour.

Les grues à tour de grande capacité, utilisées sur les chantiers de construction de bâtiments et de travaux publics, sont généralement « tournantes du haut », c'est-à-dire qu'elles possèdent un mât fixe, de hauteur ajustable au moyen d'éléments de mât supplémentaires, et une partie supérieure tournante, orientable autour d'un axe vertical, qui comprend une flèche distributrice et une contreflèche constituant support de contrepoids.

Plus particulièrement, la partie tournante d'une telle grue comporte habituellement un pivot tournant, surmonté d'une tête de mât aussi appelée « porte-flèche », la flèche et la contreflèche étant situées de part et d'autre de la tête de mât. La flèche est articulée, par son extrémité postérieure, à la face avant du porte-flèche, et elle est maintenue en position sensiblement horizontale au moyen d'une ou plusieurs lignes de tirants de flèche, reliant chacune obliquement le sommet du porte-flèche à un point de la flèche. De manière analogue, la contreflèche est articulée, par son extrémité antérieure, à la face arrière du porte-flèche, et elle est maintenue en position sensiblement horizontale au moyen d'une ou plusieurs lignes de tirants de contreflèche, reliant chacune obliquement le sommet du porte-flèche à un point de la contreflèche.

La demande de brevet européen EP 0 635 450 A1, au nom du Demandeur, décrit un procédé pour le montage de la flèche distributrice et de la contreflèche d'une telle grue à tour. Selon ce procédé, les éléments de flèche sont alignés et assemblés au sol avec leurs tirants, puis on relève et aligne les tirants de flèche, et éventuellement ceux de la contreflèche, à l'aide d'un engin auxiliaire de montage tel que grue mobile. Ensuite, à l'aide du même engin, on lève l'ensemble de la flèche ou de la contreflèche avec les tirants, et on présente la flèche ou la contreflèche en face de la tête de mât précédemment montée, de sorte que les extrémités libres des lignes de tirants se présentent correctement au sommet de la tête de mât, permettant ainsi un brochage direct des tirants au sommet de la tête de mât.

On connaît aussi, par la demande de brevet européen EP 0 846 650 A1 au nom du Demandeur, un procédé pour le montage des tirants des flèches de grues à tour, du genre ici concerné, selon lequel :
- Dans une première phase, on assemble par brochage la contreflèche à la base de la tête de mât, précédemment montée, on lie l'extrémité du tirant de la contreflèche à une bretelle de montage fixée provisoirement sur la tête de mât, on relève la bretelle jusqu'à l'alignement du tirant par l'intermédiaire d'un câble de montage formant un mouflage entre cette bretelle et le sommet de la tête de mât précédemment montée, et on broche le tirant de la contreflèche au sommet de la tête de mât.
- Dans une deuxième phase, il est procédé de façon analogue pour le ou les tirants de la flèche, c'est-à-dire que l'on assemble par brochage la flèche à la base de la tête de mât, du côté opposé à la contreflèche, on lie l'extrémité libre du ou des tirants de flèche à une bretelle de montage, fixée provisoirement sur la tête de mât, on relève cette bretelle jusqu'à l'alignement du tirant, ou des tirants reliés les uns aux autres, par l'intermédiaire du câble de montage précité formant un autre mouflage entre ladite bretelle et le sommet de la tête de mât précédemment montée, et on broche le ou les tirants de la flèche au sommet de la tête de mât.

Ce procédé est, lui aussi, mis en oeuvre en alignant et assemblant préalablement au sol les éléments de flèche, et en utilisant un engin auxiliaire de levage pour présenter la contreflèche, puis la flèche, face à la tête de mât préalablement montée.

Cette solution s'avère plus avantageuse que celle de la demande de brevet européen EP 0 636 450 A1, en particulier pour des grues à tour de grande capacité dont les flèches sont pourvues de plusieurs tirants. Cependant, elle conserve encore certains inconvénients.

En particulier, le procédé du document EP 0 846 650 A1 nécessite de disposer d'une motorisation spéciale, avec treuil auxiliaire et mouflage ou avec tirefort et mouflage, pour effectuer l'alignement et le brochage des tirants de la flèche et de la contreflèche, d'où une certaine complication constructive pour le dispositif de mise en oeuvre du procédé.

La réalisation du mouflage, nécessaire pour l'alignement et le brochage des tirants de la flèche et de la contreflèche, demande aussi du temps. Ce procédé immobilise aussi pendant une relativement longue durée l'engin auxiliaire de levage, lequel doit être utilisé non seulement pour les opérations principales de manutention, mais aussi durant les opérations intermédiaires que sont le relevage des tirants de la contreflèche et des tirants de la flèche à l'aide du mouflage précité. Enfin, le procédé considéré nécessite l'exécution « en l'air » de plusieurs opérations manuelles d'assemblage par brochage, avec un certain risque pour les intervenants qui doivent se déplacer sur des parties de grue maintenues provisoirement par l'engin auxiliaire de levage.

Par ailleurs, ce genre de procédé implique une réalisation en trois « colis » de la partie tournante de la grue, à savoir l'ensemble « flèche », l'ensemble « contreflèche », et l'ensemble « porte-flèche avec mouflage ». Ceci nécessite un volume important pour le stockage et le transport des constituants de la partie tournante, et implique aussi que l'engin auxiliaire de levage doit successivement monter les trois « colis ».

La présente invention vise à éviter ces inconvénients, et elle a donc pour but de fournir un procédé et un dispositif pour le montage des éléments constitutifs de la partie tournante d'une grue à tour, du genre concerné, qui permettent à la fois :
- de réduire le volume nécessaire pour le stockage et le transport des constituants de la partie tournante, en recherchant la possibilité d'imbriquer les éléments ;
- de réduire le nombre de pièces et parties annexes, spécifiques aux opérations de montage de la grue, en particulier par suppression du mouflage et de sa motorisation, dédiés précédemment à ces opérations ;
- de simplifier et limiter les opérations d'assemblage « en l'air » des éléments constitutifs de la partie tournante, et de rendre ces opérations plus sûres pour les intervenants, en réduisant le nombre des manutentions et des opérations d'assemblage « en l'air » notamment en réduisant le nombre de colis principaux ;
- de réduire le temps d'utilisation de l'engin auxiliaire de montage, tel que grue mobile.

A cet effet, le procédé selon l'invention consiste essentiellement, pour une grue à tour dont la partie tournante comprend une tête de mât ou porte-flèche, une flèche distributrice articulée par son extrémité postérieure à la face avant du porte-flèche et reliée au sommet du porte-flèche par un ou plusieurs tirants, et une contreflèche articulée par son extrémité antérieure à la face arrière du porte-flèche et reliée au sommet du porte-flèche par un ou plusieurs tirants :
- à assembler au sol un ensemble formé par la contreflèche, son ou ses tirants et une partie arrière du porte-flèche réalisé en deux parties séparables, à savoir une partie avant et la partie arrière, et à assembler aussi au sol un autre ensemble formé par la flèche, son ou ses tirants et la partie avant du porte-flèche ;
- à l'aide d'un engin de manutention ou de levage, à lever l'ensemble prémonté formé par la contreflèche, son ou ses tirants et la partie arrière du porte-flèche, et à assembler par brochage cet ensemble, suivant un axe horizontal, sur le pivot tournant ou sur un élément de mât ou mât-cabine lié à ce pivot tournant ;
- à l'aide de l'engin de manutention ou de levage, à lever l'ensemble prémonté formé par la flèche, son ou ses tirants et la partie avant du porte-flèche, et à assembler par brochage cet ensemble, suivant un axe horizontal, sur le pivot tournant ou le mât-cabine ;
- à lier entre eux par au moins un axe de brochage les sommets respectifs des parties avant et arrière du porte-flèche.

Ainsi, l'invention se fonde essentiellement sur la séparation initiale du porte-flèche en deux parties, respectivement une partie avant et une partie arrière, ce qui permet de prémonter au sol deux ensembles distincts, comprenant l'un la contreflèche et la partie arrière du porte-flèche, et l'autre la flèche et la partie avant du porte-flèche. Ces deux ensembles prémontés sont ensuite successivement levés et assemblés au pivot tournant ou au sommet du mât-cabine par brochage. Les deux parties constitutives du porte-flèche sont aussi liées entre elles par brochage, dans leurs portions supérieures, de manière à constituer finalement un porte-flèche complet, rigide, d'allure triangulaire ou polygonale (vu de côté).

Avantageusement, l'assemblage au sol de l'ensemble formé par la flèche, son ou ses tirants et la partie avant du porte-flèche est effectué en liant de façon articulée la base de la partie avant du porte-flèches à l'extrémité postérieure du pied de flèche, et en liant aussi la partie avant du porte-flèche au pied de flèche par un moyen limitant le pivotement, vers l'avant et vers l'arrière, de la partie avant du porte-flèche relativement à la flèche. Le débattement angulaire ainsi autorisé, par exemple de l'ordre de 5°, facilite l'opération finale de liaison des sommets des parties avant et arrière du porte-flèche.

Dans un mode de mise en oeuvre particulier, l'opération d'assemblage au sol de l'ensemble formé par la flèche, son ou ses tirants et la partie avant du porte-flèche comprend aussi, pour le ou chaque tirant de la flèche, la fixation d'une partie arrière du tirant au sommet de la partie avant du porte-flèche, la fixation d'une partie avant du même tirant en un point intermédiaire de la flèche, le rapprochement des parties arrière et avant du tirant à l'aide d'une élingue tirée par un engin auxiliaire de manutention ou de levage, et le brochage de l'extrémité avant de la partie arrière du tirant sur l'extrémité arrière de la partie avant du tirant. Les tirants sont ainsi brochés entre eux, par des opérations effectuées au sol, et ils se retrouvent dans une position alignée.

L'opération de levage de l'ensemble formé par la contreflèche, son ou ses tirants et la partie arrière du porte-flèche est réalisable, selon un premier mode de mise en oeuvre, à l'aide d'élingues comprenant des élingues avant attachées à la base de la partie arrière du porte-flèche, et passant sur un organe de déviation porté par cette partie arrière, et des élingues arrière attachées à la structure de la contreflèche, de manière à maintenir la structure de la contreflèche sensiblement horizontale au cours du levage de cet ensemble et de son brochage sur le pivot tournant ou le mât-cabine, le ou les tirants de la contreflèche étant alignés et tendus.

Dans un autre mode de mise en oeuvre, constituant une variante du précédent, l'opération de levage de l'ensemble formé par la contreflèche, son ou ses tirants et la partie arrière du porte-flèche est réalisée à l'aide d'élingues comprenant des élingues avant attachées à la base de la partie arrière du porte-flèche, mais ne subissant aucune déviation, et des élingues arrière attachées à la structure de la contreflèche, les élingues étant de longueur adaptée pour maintenir la structure de la contreflèche en position inclinée par rapport à l'horizontale, au cours du levage de cet ensemble et de son brochage sur le pivot tournant ou le mât-cabine, la partie arrière du porte-flèche étant pivotée vers l'arrière et en butée, de telle sorte que le ou les tirants restent détendus ; la structure de la contreflèche est ramenée à l'horizontale, et le ou les tirants sont mis en tension, après brochage dudit ensemble sur le pivot tournant ou le mât-cabine.

Etant donné qu'il est procédé d'abord au montage de l'ensemble comprenant la contreflèche et la partie arrière du porte-flèche, puis au montage de l'ensemble comprenant la flèche et la partie avant du porte-flèche, le procédé comprend encore avantageusement, après l'opération de brochage du premier de ces ensembles sur le pivot tournant ou le mât-cabine, la réalisation d'une liaison provisoire avec jeu maintenant la partie arrière du porte-flèche en position dressée, en attendant le brochage du sommet de la partie avant du porte-flèche sur le sommet de ladite partie arrière. Cette liaison provisoire avec jeu, n'intervenant pas lors du travail de la grue, est réalisable au moyen de bielles de retenue et de lumières, reliant le sommet de la partie arrière du porte-flèche au pivot tournant ou au mât-cabine.

L'opération de levage de l'ensemble formé par la flèche, son ou ses tirants et la partie avant du porte-flèche, est aussi effectuée à l'aide d'élingues de préférence en maintenant la flèche sensiblement horizontale jusqu'à son brochage sur le pivot tournant ou le mât-cabine, puis en faisant pivoter la flèche légèrement vers le haut autour de l'axe réalisant ce brochage, pour réaliser un brochage d'approche avec jeu entre le sommet de la partie avant et le sommet de la partie arrière du porte-flèche. Ensuite, il est procédé à un pivotement inverse de la flèche entraînant vers l'avant la partie arrière du porte-flèche, et à la réalisation d'un brochage définitif. Plus particulièrement, le pivotement inverse de la flèche, entraînant vers l'avant grâce à son poids mort plus important la partie arrière du porte-flèche, fait déplacer le trou de brochage définitif du sommet de ladite partie arrière suivant un arc de cercle, dont le centre correspond à l'axe de brochage de la contreflèche et de la partie arrière du porte-flèche sur le pivot tournant ou le mât-cabine. Pendant le même temps, le trou de brochage définitif du sommet de la partie avant du porte-flèche se déplace suivant un autre arc de cercle, dont le centre correspond à l'axe de brochage de la flèche et de la partie avant du porte-flèche sur le pivot tournant ou le mât-cabine. Par ces mouvements, les trous de brochage définitif respectifs des sommets des deux parties du porte-flèche sont sûrs de trouver un axe commun, au point d'intersection des deux arcs de cercle mentionnés, quelle que soit la position géométrique de départ de ces trous de brochage, et ainsi la réalisation du brochage définitif est toujours possible. Comme on le comprend, ce brochage définitif assure la rigidification du porte-flèche, nécessaire pour que celui-ci assure sa fonction lors du travail de la grue.

Pour la mise en oeuvre du procédé de montage précédemment défini, l'invention a aussi pour objet un dispositif qui comprend essentiellement, en combinaison :
- une partie avant de porte-flèche, comportant des montants liés rigidement entre eux et pourvus à leurs extrémités inférieures de tenons ou chapes, coopérant avec des chapes ou tenons prévus à l'extrémité postérieure du pied de flèche, ainsi qu'avec des chapes ou tenons prévus sur le pivot tournant ou le mât-cabine,
- une partie arrière de porte-flèche, séparable de la partie avant et comportant des montants liés rigidement entre eux et pourvus à leurs extrémités inférieures de tenons ou chapes, coopérant avec des chapes ou tenons prévus à l'extrémité antérieure de la structure de la contreflèche, ainsi qu'avec des chapes ou tenons prévus sur le pivot tournant ou le mât-cabine,
- les parties avant et arrière du porte-flèche étant encore pourvues, à leurs sommets respectifs, d'organes complémentaires tels que tenon et chape, pour la liaison par brochage entre ces deux parties.

Selon une forme de réalisation de ce dispositif, !a partie avant du porte-flèche est reliée, par l'intermédiaire d'une béquille constituée de deux tronçons inégaux articulés entre eux, à la partie postérieure du pied de flèche, l'un des tronçons de la béquille comportant un organe d'appui sur le pied de mât, de manière à limiter le pivotement, vers l'avant et vers l'arrière, de la partie avant du porte-flèche relativement à la flèche.

Selon une autre disposition avantageuse, le tenon et la chape complémentaires, prévus aux sommets des parties avant et arrière du porte-flèche, comportent des trous antérieurs et postérieurs correspondants, respectivement pour la réalisation d'un brochage d'approche avec jeu, et d'un brochage définitif, entre le tenon et la chape.

Dans l'ensemble, le procédé et le dispositif pour le montage de la tête de mât des grues à tour, objets de l'invention, possèdent les avantages suivants, au regard de la technique antérieure :
- Il n'est plus nécessaire de prévoir une motorisation (avec son alimentation en énergie) et un mouflage, pour effectuer l'alignement et le brochage des tirants de la flèche et éventuellement de la contreflèche, d'où simplification et économie.
- Par la suppression de la réalisation d'un mouflage pour l'alignement et le brochage des tirants de flèche, l'invention procure aussi un gain de temps dans les opérations de prémontage et de montage.
- La plupart des opérations de prémontage, concernant notamment l'ensemble formé par la flèche, son ou ses tirants et la partie avant du porte-flèche, et l'ensemble formé par la contreflèche, son ou ses tirants et la partie arrière du porte-flèche, sont réalisées au niveau du sol, donc en toute sécurité, à l'aide d'un engin de manutention de faible capacité.
- Seuls deux « colis », à savoir d'une part l'ensemble formé par la flèche, son ou ses tirants et la partie avant du porte-flèche, et d'autre part l'ensemble formé par la contreflèche, son ou ses tirants et la partie arrière du porte-flèche, doivent être successivement manutentionnés par un engin de levage de forte capacité (au lieu de trois « colis » dans les solutions antérieures).
- Les opérations de manutention de ces deux ensembles, à l'aide de l'engin de levage de forte capacité, sont effectuées directement l'une à la suite de l'autre, sans qu'il soit nécessaire de réaliser, entre ces opérations, d'autres opérations intermédiaires telles que relevage des tirants de flèche et de contreflèche ; le temps d'immobilisation de l'engin de levage de forte capacité est donc minimisé.
- Toutes les opérations de brochage, qui restent à exécuter « en l'air », s'effectuent à l'aplomb du mât de la grue, donc sans risque pour les intervenants qui, en particulier, n'ont pas à se déplacer en hauteur sur des parties de grue maintenues seulement par l'engin de levage.
- Etant réalisé en deux parties séparables, chacune de forme sensiblement plane, le porte-flèche offre un encombrement minimal, pour le transport et le stockage.
- Cette structure en deux parties du porte-flèche en facilite aussi la fabrication, en évitant tout assemblage mécanosoudé en volume, chaque partie étant un simple treillis plan, avec deux montants réunis par des traverses.
- La liaison entre l'extrémité postérieure de la flèche, la base de la partie avant du porte-flèche et le sommet du mât-cabine s'effectue en un seul point, plus particulièrement suivant le même axe de brochage, permettant ainsi une triangulation simple et évitant, de ce fait, tous les moments (couples) internes de flexion.
- De même, la liaison entre l'extrémité antérieure de la contreflèche, la base de la partie arrière du porte-flèche et le sommet du mât-cabine s'effectue en un seul point, plus particulièrement suivant le même axe de brochage, permettant ainsi une triangulation simple et évitant de ce fait tous les moments (couples) internes de flexion.

L'invention sera de toute façon mieux comprise à l'aide de la description qui suit, en référence au dessin schématique annexé qui, à titre d'exemples, illustre des modes de mise en oeuvre de ce procédé pour le montage de la tête de mât des grues à tour, et représente des formes d'exécution du dispositif pour la mise en oeuvre de ce procédé :
Figure 1 est une vue d'ensemble de côté, à l'état monté, d'une grue à tour à laquelle s'applique le procédé de la présente invention ;
Figure 2 est une vue en perspective éclatée de la tête de mât et des parties adjacentes, notamment de la flèche et de la contreflèche ;
Figure 3 est une vue de détail , de côté, de la partie arrière du pied de flèche et d'une portion inférieure de la partie avant du porte-flèche ;
Figure 4 est une vue de détail, de côté, de l'extrémité avant de la contreflèche et d'une portion inférieure de la partie arrière du porte-flèche ;
Figure 5 est une vue de détail, de côté, des portions supérieures des parties avant et arrière du porte-flèche, réunies entre elles ;
Figure 6 représente, en vue de côté, l'ensemble formé par la flèche et ses tirants (représentés partiellement) et par la partie avant du porte-flèche, en phase initiale d'assemblage au sol ;
Figures 7 et 8 sont des vues de côté similaires à figure 6, illustrant deux phases ultérieures de l'assemblage au sol dudit ensemble ;
Figure 9 est une vue de côté illustrant dans son principe le montage, sur le mât-cabine, de l'ensemble formé par la contreflèche, ses tirants et la partie arrière du porte-flèche ;
Figure 10 représente plus en détail l'opération de la figure 9, particulièrement sous l'aspect manutention dudit ensemble, dans un premier mode de mise en oeuvre ;
Figure 11 est une vue similaire à figure 10, illustrant un deuxième mode de mise en oeuvre de la manutention dudit ensemble ;
Figures 12, 13 et 14 illustrent les phases successives d'un troisième mode de mise en oeuvre de l'assemblage et de la manutention de cet ensemble ;
Figure 15 est une vue de côté illustrant la première phase du montage, sur le mât-cabine, de l'ensemble formé par la flèche, ses tirants et la partie avant du porte-flèche ;
Figures 16 et 17 sont des vues de côté similaires à la figure15, illustrant deux phases ultérieures du montage dudit ensemble sur le mât-cabine ;
Figure 18 est une vue similaire aux précédentes, montrant la phase finale de montage de la partie tournante de la grue ;
Figure 19 est une vue de côté illustrant une phase de montage, dans une variante de l'invention ;
Figure 20 est une vue en perspective éclatée de la région du sommet du porte-flèche, relative à cette variante ;
Figures 21 et 22 sont des vues de côté similaires à figure 19, illustrant des phases ultérieures du montage pour la même variante.

Certaines figures comportent des détails agrandis, désignés par les lettres A, B, C, etc...

La grue à tour représentée sur la figure 1 comprend, de façon connue, un châssis de base 1 fixe ou roulant, un mât 2 de hauteur ajustable surmonté d'un pivot fixe 3 et une partie tournante 4, orientable autour d'un axe vertical, qui comprend elle-même une tête de mât ou « porte-flèche » 5, une flèche distributrice 6 le long de laquelle se déplace un chariot 7, et une contreflèche 8 portant un contrepoids 9. Dans l'exemple considéré, le porte-flèche 5 surmonte un court tronçon de mât 10, dit « mât-cabine », appartenant aussi à la partie tournante 4 et sur lequel est fixée latéralement la cabine de conduite 11 de la grue.

D'une manière également connue en soi, la flèche 6 se compose de plusieurs éléments alignés, à structure en treillis, incluant un premier élément 12 dit « pied de flèche », articulé par son extrémité postérieure à la base du porte-flèche 5 et sur le mât-cabine 10, autour d'un axe horizontal. La flèche 6 est maintenue en position sensiblement horizontale par deux tirants obliques 13 et 14, liés l'un et l'autre au sommet 15 du porte-flèche 5, et liés aussi, respectivement, à deux points intermédiaires 16 et 17 (espacés l'un de l'autre) de la flèche 6. Les tirants 13 et 14 sont eux-mêmes formés, chacun, par plusieurs éléments successifs articulés entre eux, et peuvent ainsi être désignés aussi comme des « lignes de tirants ».

La contreflèche 8 se situe, par rapport à la tête de mât 5, du côté opposé à la flèche 6, l'extrémité antérieure de la contreflèche 8 étant articulée, autour d'un axe horizontal 18, à la base du porte-flèche 5 et sur le mât-cabine 10. Cette contreflèche 8 est maintenue ici en position sensiblement horizontale par un double tirant oblique 19, qui relie deux points symétriques 20 de la partie postérieure de la structure de la contreflèche 8 au sommet 15 du porte-flèche 5. Comme les tirants de flèche 13 et 14, les tirants de contreflèche 19 sont composés de plusieurs éléments successifs, articulés entre eux. La contreflèche 8 possède elle aussi une structure en treillis (voir figure 2).

Le porte-flèche 5 est constitué de deux parties amovibles et séparables l'une de l'autre, à savoir une partie avant 21 et une partie arrière 22, représentées séparées l'une de l'autre sur la figure 2. En position montée, les parties avant 21 et arrière 22 convergent au sommet 15 du porte-flèche 5.

La partie avant 21 du porte-flèche 5 est associée à la flèche 6 et, plus particulièrement, au pied de flèche 12. Cette partie avant 21 comprend deux montants convergents 23, réunis l'un à l'autre à leur sommet, et raccordés entre eux, respectivement, à leur base et à une hauteur intermédiaire, par deux traverses horizontales 24 et 25. Les extrémités inférieures des deux montants 23 comportent des tenons respectifs 26, percés chacun d'un trou de brochage 27. Les extrémités supérieures rapprochées des deux montants 23 sont assemblées à un autre tenon 28, percé de deux trous 29 et 30, l'un antérieur et l'autre postérieur.

L'extrémité postérieure du pied de flèche 12 comporte, de chaque côté, une chape 31 à ouverture dirigée vers le bas, recevant l'un des tenons inférieurs 26 de la partie avant 21 du porte-flèche 5. Un bossage 32 sur chacun de ces tenons 26, et un axe de sécurité 33 (voir détail sur figure 3), interdisent le désaccouplement entre chaque chape 31 et le tenon 26 correspondant.

En se référant encore aux figures 2 et 3, la partie avant 21 du porte-flèche 5 est aussi reliée au pied de flèche 12 par l'intermédiaire d'une béquille 34, constituée de deux tronçons inégaux 35 et 36, articulés entre eux autour d'un axe intermédiaire 37. Le premier tronçon 35, de plus grande longueur, est articulé par une extrémité à une chape 38 liée à la traverse 25 de la partie avant 21 du porte-flèche 5 ; il comporte, à son extrémité opposée, une plaque d'appui 39 destinée à reposer sur la membrure supérieure 40 du pied de flèche 12. Le second tronçon 36, de plus petite longueur, est articulé autour d'un axe 41 à l'extrémité postérieure de la membrure supérieure 40 du pied de flèche 12. Sur la figure 3, la béquille 34 est représentée en position repliée, position dans laquelle elle limite le pivotement vers l'avant de la partie avant 21 du porte-flèche 5. En position dépliée, la même béquille 34 limite le pivotement vers l'arrière de la partie avant 21 du porte-flèche 5. L'angle entre les deux positions limites de cette partie avant 21 du porte-flèche 5 est de l'ordre de 5°.

La partie arrière 22 du porte-flèche 5 est associée à la contreflèche 8. Cette partie arrière 22 comprend deux montants principaux convergents 42, réunis l'un à l'autre à leur sommet, et raccordés entre eux, respectivement à leur base et à une hauteur intermédiaire, par deux traverses horizontales 43 et 44. Les extrémités inférieures des deux montants 42 comportent des tenons respectifs 45, percés chacun d'une ouverture 46. Les extrémités supérieures rapprochées des deux montants 42 sont assemblées à une chape 47, dont chaque branche comporte deux perçages, l'un antérieur et l'autre postérieur. La partie arrière 22 du porte-flèche 5 comprend encore deux bielles de retenue 48, articulées par leurs extrémités supérieures sous la chape 47. L'extrémité inférieure de chaque bielle 48 porte une chape 49.

L'extrémité antérieure de la contreflèche 8 comporte, de chaque côté, une chape 50 à ouverture dirigée vers le bas, recevant l'un des tenons inférieurs 45 de la partie arrière 22 du porte-flèche 5. Un bossage 51 sur chacun de ces tenons 45, et un axe de sécurité 52, interdisent le désaccouplement entre chaque chape 50 et le tenon 45 correspondant - voir figures 2 et 4.

Dans une forme de réalisation particulière (voir figure 10), la partie arrière 22 du porte-flèche 5 comporte une bretelle 53 articulée sur les montants principaux 42, et prévue pour déporter le point d'attache des élingues de manutention, comme détaillé ci-après.

A titre facultatif, la partie arrière 22 du porte-flèche 5 comprend au moins une barre de liaison 81, articulée sur la traverse 44. Cette barre est fixée sur la partie avant 21 du porte-flèche, une fois la grue entièrement assemblée, et sert de barre de triangulation renforçant la liaison entre les parties avant 21 et arrière 22 du porte-flèche 5.

En se référant de nouveau à la figure 2, le mât-cabine 10 comporte, à son sommet, deux chapes 54 situées respectivement des deux côtés du mât-cabine et tournées vers l'avant, deux autres chapes 55 situées respectivement des deux côtés du mât-cabine et tournées vers l'arrière, et deux pattes 56 situées respectivement des deux côtés du mât-cabine et tournées vers le haut. Les deux chapes avant 54 du mât-cabine 10 sont prévues pour recevoir les tenons inférieurs 26 de la partie avant 21 du porte-flèche 5, ainsi que les chapes postérieures 31 du pied de flèche 12. Les deux chapes arrière 55 du mât-cabine 10 sont prévues pour recevoir les tenons inférieurs 45 de la partie arrière 22 du porte-flèche 5, ainsi que les chapes antérieures 50 de la contreflèche 8. Enfin, les deux pattes 56 du mât-cabine 10, percées chacune d'une lumière, sont prévues pour recevoir les chapes inférieures 49 des bielles de retenue 48 de la partie arrière 22 du porte-flèche 5.

On notera encore qu'à l'état définitivement monté, la chape supérieure 47 de la partie arrière 22 du porte-flèche 5 reçoit le tenon supérieur 28 de la partie avant 21 du même porte-flèche, l'imbrication de ces deux éléments étant illustrée par la figure 5 qui représente la région du sommet 15 de la tête de mât.

On décrira maintenant le mode opératoire suivi pour le montage de la grue à tour.

Une première phase consiste en l'assemblage, au sol, des éléments de la contreflèche 8 et des parties associées, à l'aide d'un engin de manutention de faible capacité (charge maximale par exemple inférieure ou égale à 4 tonnes). Les éléments du double tirant 19 de la contreflèche 8 sont alors mis en place, de même que la partie arrière 22 du porte-flèche 5, de manière à constituer une structure d'allure triangulaire, formée de la contreflèche 8, du double tirant 19 et de ladite partie arrière 22.

Une deuxième phase consiste en l'assemblage, au sol, des éléments de la flèche 6 et des parties associées, toujours à l'aide d'un engin de manutention de faible capacité. Les éléments successifs de la flèche 6 sont alignés et assemblés entre eux et le chariot 7 est aussi mis en place. La partie avant 21 du porte-flèche est amenée, sa béquille 34 étant repliée et reposant, par sa plaque d'appui 39, sur la membrure supérieure 40 du pied de flèche 12 - voir figure 6. Les deux lignes de tirants 13 et 14 de la flèche 8 sont aussi installées : les parties arrière 13a ou 14a de ces tirants 13 et 14 sont réunies par une double bielle 82, qui vient s'accrocher sur un bossage 83 formé autour du trou antérieur 29 du tenon 28 situé au sommet de la partie avant 21 du porte-flèche (voir figure 5), la double bielle 82 étant maintenue en position accrochée par un organe de serrage. La partie avant 13b ou 14b de chaque tirant 13 ou 14, encore séparée de la partie arrière, est liée au point 16 ou 17 à la membrure supérieure 40 de la flèche 6. Comme le montrent les détails agrandis A et B de la figure 6, pour le tirant 14 de plus grande longueur, l'extrémité avant de la partie arrière 14a comporte une chape 57, et l'extrémité arrière de la partie avant 14b de ce tirant comporte un tenon 58 de préférence avec lumière ou vice-versa. Il est aussi prévu un rouleau 59 monté à l'extrémité avant de la partie arrière 14a de la ligne de tirants 14, ce rouleau 59 pouvant rouler sur la membrure supérieure 40.

Pour rapprocher les deux parties de chaque tirant 13 ou 14 de la flèche 6, l'on utilise une élingue 60 passant sur deux poulies déplaçables 61, et sur le crochet 62 de l'engin de manutention précité - voir le détail C de la figure 6.

Au moyen de l'élingue 60, il est d'abord procédé au rapprochement des deux parties 14a et 14b de la ligne de tirants supérieurs 14, de plus grande longueur, et ces parties sont brochées entre elles par un axe liant la chape 57 avec le tenon 58, dont la lumière laisse subsister un jeu - voir figure 7.

A l'aide de la même élingue 60, et des mêmes poulies déplaçables 61, il est ensuite procédé au rapprochement des deux parties 13a et 13b de la ligne de tirants inférieure 13, de plus petite longueur, ces deux parties étant aussi finalement brochées entre elles - voir figure 8.

Toutes les opérations décrites jusqu'ici sont réalisées au sol.

La phase suivante consiste, au moyen d'un engin de levage de forte capacité (charge maximale par exemple égale ou supérieure à 10 tonnes), et à l'aide d'élingues adaptées, à réaliser une manutention de l'ensemble formé par la contreflèche 8, par le double tirant 19 et par la partie arrière 22 du porte-flèche 5, pour lever cet ensemble et l'amener sur le mât-cabine 10, comme illustré d'une façon générale par la figure 9.

On réalise alors, suivant l'axe horizontal 18, un brochage liant l'extrémité antérieure de la contreflèche 8 et la base de la partie arrière 22 du porte-flèche 5 avec le mât-cabine 10. Comme le montre le détail D de la figure 9, il est aussi procédé au brochage, par un axe 63, des chapes 49 situées aux extrémités inférieures des deux bielles de retenue 48 de la partie arrière 22 du porte-flèche 5 sur les pattes 56 correspondantes de la partie supérieure du mât-cabine 10. Cette liaison comportant un jeu vertical, grâce à la lumière 64 ménagée dans chaque patte 56, l'ensemble ainsi mis en place est finalement libéré vers l'arrière par pivotement autour de l'axe 18, à l'aide de l'engin de levage utilisé, jusqu'à la venue en butée de l'axe de brochage 63 à une extrémité de la lumière 64.

Cette phase est réalisable, dans un premier mode de mise en oeuvre illustré par la figure 10, à l'aide d'un ensemble d'élingues particulières, composé de deux élingues avant 65 et de deux élingues arrière 66, de longueur prédéfinie, suspendues au même crochet 67 de l'engin de levage. Les deux élingues avant 65 sont attachées en un point 68, à la base de la partie arrière 22 du porte-flèche 5, et elles passent sur la bretelle 53 déployée, de manière à être déviées sur l'extrémité 69 de cette bretelle 53 qui constitue ainsi un point d'attache déporté. Les deux élingues arrière 66 sont attachées en des points symétriques 70, situés vers l'arrière de la structure de la contreflèche 8. Lors du levage de l'ensemble, le double tirant 19 de la contreflèche 8 est aligné et tendu, et la structure de la contreflèche 8 reste en position sensiblement horizontale, position qui est maintenue pendant les opérations (précédemment décrites) de brochage de cet ensemble sur le mât-cabine 10.

Selon un deuxième mode de mise en oeuvre, illustré par la figure 11, la manutention de l'ensemble considéré est réalisée à l'aide d'un autre ensemble d'élingues particulières, composé encore de deux élingues avant 71 et de deux élingues arrière 72, de longueur prédéfinie. Les deux élingues avant 71 sont attachées au point 68, à la base de la partie arrière 22 du porte-flèche 5, et ne subissent ici aucune déviation entre le crochet 67 et le point d'attache 68. Les deux élingues arrière 72 sont attachées aux points 70, situés vers l'arrière de la structure de la contreflèche 8. Lors du levage de l'ensemble, les deux élingues avant 71 maintiennent la partie arrière 22 du porte-flèche 5 pivotée vers l'arrière par rapport à la structure de la contreflèche 8, en position de butée contre la chape 50 par l'axe 52, de telle sorte que les éléments 73, 74 et 75 de la ligne de tirants 19 forment une ligne brisée. La structure de la contreflèche 8 est manutentionnée en formant, par rapport à l'horizontale, un angle a assez important, par exemple égal ou supérieur à 15°. Cette inclinaison de la contreflèche 8 est conservée lors des opérations (précédemment décrites) de brochage de l'ensemble sur le mât-cabine 10. Une fois ce brochage réalisé, la contreflèche 8 est pivotée autour de son axe 18 de brochage sur le mât-cabine 10, jusqu'à venir en position sensiblement horizontale, les éléments 73, 74 et 75 du double tirant 19 se trouvant alors alignés et mis en tension.

Les figures 12 à 14 illustrent un troisième mode de mise en oeuvre, concernant l'assemblage et la manutention de l'ensemble formé par la contreflèche 8, le ou les tirants 19 et la partie arrière 22 du porte-flèche 1.

La figure 12 illustre l'opération de brochage des tirants 19, effectuée au sol. Pour cette opération, la partie arrière 22 du porte-flèche 5 est mise en place dans son articulation à l'avant de la structure de la contreflèche 8, et maintenue en position sensiblement verticale (par exemple avec une légère inclinaison vers l'arrière, l'angle β étant de 87° environ), à l'aide de l'engin de manutention de faible capacité. Il est alors procédé au brochage de la ou chaque ligne de tirants 19.

Ensuite, comme montré sur la figure 13, il est procédé, à l'aide du même engin de manutention, au basculement vers l'avant de la partie arrière 22 du porte-flèche 5, jusqu'à une position inclinée vers l'avant (l'angle γ étant égal par exemple à 9° environ). Dans son basculement, la partie arrière 22 du porte-flèche 5 entraîne avec elle les tirants 19, qui sont ainsi mis en "pré-tension". Cette position de basculement de la partie arrière 22 du porte-flèche 5 est maintenue par une butée arrière, mise en place au niveau de l'articulation, pour maintenir la pré-tension du ou des tirants 19 - voir détail K de la figure 13.

Puis, à l'aide de l'engin de levage de forte capacité, et d'élingues avant 71 et arrière 72 de longueur courante, dont les points d'attache respectifs 68 et 70 sont situés sur la structure de la contreflèche 8, il est procédé au levage de l'ensemble, comme montré sur la figure 14. La répartition des poids conduit alors à l'obtention d'un angle d'inclinaison α de l'ordre de 6°, pour la contreflèche 8, par rapport à l'horizontale (la partie arrière 22 du porte-flèche 5 s'inclinant vers l'avant d'un angle δ égal à 15° environ).

Comme le précédent, ce dernier mode de mise en oeuvre rend inutile tout organe de déviation pour les élingues 71 et 72. De plus, l'angle d'inclinaison a de la contreflèche, de l'ordre de 6°, est ici plus sécurisant que l'angle de 15° ou plus atteint dans le précédent mode de mise en oeuvre. Cet angle a plus faible évite d'introduire des efforts horizontaux sur la tête de mât et sur le mât 2, lors du démontage de la contreflèche 8.

Ensuite, l'ensemble constitué par la flèche 6, par les tirants de flèche 13 et 14 et par la partie avant 21 du porte-flèche 5 est manutentionné, à l'aide d'un engin de levage de forte capacité, cet ensemble étant levé et amené sur le mât-cabine 10, dans le prolongement de l'ensemble avec contreflèche 8 précédemment monté. Cette opération est illustrée par la figure 15, sur laquelle les élingues utilisées avec l'engin de levage sont indiquées en 76. Au cours de l'opération, comme montré par le détail E de la figure 12, la béquille 34 reste repliée. Les deux tirants 13 et 14 restent détendus.

Il est alors procédé à un brochage, suivant un axe horizontal 77, pour lier l'extrémité postérieure du pied de flèche 12 et la base de la partie avant 21 du porte-flèche 5 au mât-cabine 10.

A l'aide de l'engin de levage, la flèche 6 est ensuite légèrement pivotée vers le haut autour de son axe de brochage 77 avec le mât-cabine 10 (position visible sur la figure 15), la partie avant 21 du porte-flèche 5 effectuant alors un pivotement correspondant vers l'arrière. Le tenon supérieur 28 de la partie avant 21 du porte-flèche 5 s'engage ainsi dans la chape supérieure 47 de la partie arrière 22 de ce porte-flèche 5. Comme le montre le détail F de la figure 15, il est procédé alors à un brochage d'approche, avec jeu, entre le tenon 28 et la chape 47, au moyen d'un axe 78 qui traverse le trou postérieur 30 du tenon et les perçages correspondants de la chape 47, le diamètre du trou 30 étant supérieur à celui de l'axe 78.

Dans la phase suivante, illustrée par la figure 16, la flèche 6 est abaissée et ramenée sensiblement à l'horizontale, par pivotement inverse autour de son axe de brochage 77 avec le mât-cabine 10, à l'aide de l'engin de levage. La partie arrière 22 du porte-flèche 5 est entraînée vers l'avant, par le brochage d'approche précédemment réalisé, le sommet de cette partie arrière 22 décrivant un arc de cercle centré sur l'axe 18, tandis que le sommet de la partie avant 21 du porte-flèche 5 se déplace selon un arc de cercle centré sur l'axe 77, le mouvement se poursuivant jusqu'à alignement du trou antérieur 29 du tenon 28 avec les perçages correspondants de la chape 47, au point d'intersection des deux arcs de cercle précités. Simultanément, les tirants 13 et 14 de la flèche 6 s'alignent et se tendent, tandis que la béquille 34 se déplie (voir détail H de la figure 16).

Il est alors procédé au brochage définitif liant les sommets des parties avant 21 et arrière 22 du porte-flèche 5 entre eux, ainsi qu'à la double bielle 82 de liaison des tirants 13 et 14, en introduisant un axe 79 au travers du trou antérieur 29 du tenon 28 et des perçages correspondants de la chape 47 - voir détail G de la figure 16, ainsi que figure 5. Le porte-flèche 5 est alors constitué en une structure rigide, de forme triangulaire, dont les trois côtés sont formés respectivement par le sommet du mât-cabine 10, par la partie avant 21 (en particulier les montants 23) et par la partie arrière 22 (en particulier les montants 42).

Une petite plateforme 80 avec garde-corps, portée par la partie arrière 22 du porte-flèche 5, permet aux intervenants d'effectuer en toute sécurité les opérations de brochage précédemment décrites, liant les sommets respectifs des parties avant 21 et arrière 22 du porte-flèche 5.

On notera qu'après réalisation par l'axe 79 du brochage définitif, liant les sommets des parties avant 21 et arrière 22 du porte-flèche 5, les bielles de retenue 48 sont libérées de tout effort, l'axe de brochage 63 venant en un point intermédiaire de la longueur de chaque lumière 64 - voir le détail J de la figure 16.

Les élingues 76 peuvent désormais être détachées de la flèche 6, celle-ci étant maintenue en position sensiblement horizontale par les seuls tirants 13 et 14, tendus entre le sommet 15 du porte-flèche 5 et les points 16 et 17 - voir figure 17.

Enfin, en utilisant l'engin de levage désormais libéré, il est procédé au lestage de la contreflèche 8, en amenant et en fixant, à l'arrière de la structure de cette contreflèche 8, les blocs constituant le contrepoids 9 - voir figure 18. La grue est alors prête pour entrer en service.

Facultativement, comme l'illustrent les figures 15 à 17, un ou plusieurs blocs constitutifs du contrepoids 9 peuvent être déjà mis en place sur la contreflèche 8 dans des phases intermédiaires du montage de la grue.

Les figures 19 à 22 illustrent, en variante de ce qui vient d'être décrit, une autre version du brochage de la partie supérieure du porte-flèche 5. Cette variante met en oeuvre les moyens suivants, bien visibles sur la figure 20 ainsi que sur les détails N et R :

La partie avant 21 du porte-flèche 5 comporte, à son sommet, un tenon 28 muni d'un trou arrière 30 pour le brochage de la ligne de tirants 19 de la contreflèche 8, et d'un trou avant 29 pour le brochage définitif des deux parties, respectivement avant 21 et arrière 22, du porte-flèche 5.

La partie arrière 22 du porte-flèche 5 comporte, à son sommet, une chape 47 munie d'un trou 84 pour le brochage définitif des deux parties 21 et 22 du porte-flèche 5. La chape 47 est aussi munie, extérieurement, de rondelles latérales 85 coaxiales au trou 84 précité ; ces rondelles 85, soudées sur la chape 47, possèdent un diamètre intérieur égal à celui de l'axe de brochage définitif.

La ligne de tirants 19 de la contreflèche 8 comporte, à son extrémité antérieure, deux bielles de montage 86 et 87. La première bielle 86 est une double bielle, composée de deux plaques symétriques, laquelle assure la liaison entre l'extrémité de la ligne de tirants 19 et les rondelles latérales 85 portées par la chape supérieure 47 de la partie arrière 22 du porte-flèche 5. La seconde bielle 87, notamment en forme de chape, est logée à l'intérieur de la double bielle 86, et elle est reliée à l'extrémité de la ligne de tirants 19, au même point que la première bielle 86. L'entraxe de la seconde bielle 87 est légèrement inférieur, par exemple de 2 mm, à celui de la double bielle 86.

Le brochage de la contreflèche 8 s'effectue en reliant le double tirant 19 à l'extrémité supérieure de la partie arrière 22 du porte-flèche 5 au moyen de la première bielle (double bielle) 86, la seconde bielle 87 se trouvant en attente.

Le brochage de la flèche 6 s'effectue en reliant la triangulation de cette flèche, au niveau de son extrémité supérieure et plus particulièrement du trou arrière 30 du tenon 28, à l'extrémité du double tirant 19 de la contreflèche 8, par l'intermédiaire de la seconde bielle 87.

Ces opérations de brochage sont effectuées dans la position de la flèche 6 montrée sur la figure 18 (flèche légèrement pivotée vers le haut), de manière analogue à ce qui a déjà été illustré sur la figure 15.

Dans la phase suivante (figure 20), la flèche 6 est abaissée, et les tirants 13 et 14 de la flèche 6 sont mis en tension. Simultanément; la ligne de tirants 19 de la contreflèche 8 est entraînée vers l'avant par la seconde bielle 87, et la partie arrière 22 du porte-flèche 5, maintenue par la première bielle 86, est entraînée vers l'avant par son propre poids. Le mouvement relatif entre la partie arrière 22 et la partie avant 21 du porte-flèche 5, qui se produit alors, correspond sensiblement à la différence d'entraxes entre la première bielle 86 et la seconde bielle 87, et ceci permet l'alignement parfait des trous de brochage définitif respectifs 29 et 84 des deux parties 21 et 22 de porte-flèche, au cours de la mise en tension des tirants.

Il est alors procédé au brochage définitif, liant les sommets des parties avant 21 et arrière 22 du porte-flèche 5 entre eux, par introduction d'un axe 79 au travers des trous précédemment mis en alignement - voir détail R de la figure 21. Les bielles de retenue 48 sont alors libérées de tout effort, de même que la béquille 34 - comparer les détails L et M de la figure 19 respectivement avec les détails P et Q de la figure 21.

Enfin, les élingues 76 peuvent être détachées de la flèche 6, maintenue par les seuls tirants 13 et 14 tendus, cette phase finale étant montrée sur la figure 22.

Cette variante possède comme avantage, en comparaison avec la version précédemment décrite, de ne plus exiger une réalisation très précise des entraxes des trous aux sommets des parties avant 21 et arrière 22 du porte-flèche 5, donc de s'affranchir d'une contrainte dimensionnelle.

Le démontage de la partie tournante 4 de la grue est réalisable, par une série d'opérations inverses de celles précédemment décrites, en séparant d'abord les deux parties 21 et 22 du porte-flèche 5, puis en manutentionnant d'une part l'ensemble composé de la flèche 6, de la partie avant 21 du porte-flèche 5 et des tirants 13 et 14, et d'autre part l'ensemble composé de la contreflèche 8, de la partie arrière 22 du porte-flèche 5 et du double tirant 19. Une fois séparées, les deux parties 21 et 22 du porte-flèche 5 offrent un encombrement minimal, pour leur transport et leur stockage.

L'on ne s'éloignerait pas du cadre de l'invention, telle que définie dans les revendications :
- en modifiant l'ordre des opérations de prémontage au sol de l'ensemble avec flèche et de l'ensemble avec contreflèche, voire même en réalisant ces opérations simultanément pour les deux ensembles .
- en appliquant le même procédé, avec les adaptations nécessaires, à des grues avec flèches et/ou contreflèches possédant des tirants en nombre différent de celui considéré dans les exemples précédemment décrits, et illustrés au dessin ;
- en constituant le porte-flèche, toujours par réunion d'une partie avant et d'une partie arrière séparables, mais avec la forme d'un polygone à quatre côtés, tel que rectangle ou trapèze, au lieu d'une forme triangulaire (en vue de côté) ;
- en modifiant la constitution des deux parties du porte-flèche, ou de l'une d'elles, la partie avant ou arrière du porte-flèche étant réalisable sous la forme d'un seul montant, au lieu d'une structure en treillis à deux montants.

## Revendications

1. Procédé pour le montage de la partie tournante, plus particulièrement de la tête de mât d'une grue à tour, dont la partie tournante (4) comprend une tête de mât ou porte-flèche (5), une flèche distributrice (6) articulée par son extrémité postérieure à la face avant du porte-flèche (5) et reliée au sommet (15) du porte-flèche (5) par un ou plusieurs tirants (13, 14), et une contreflèche (8) articulée par son extrémité antérieure à la face arrière du porte-flèche (5) et reliée au sommet (15) du porte-flèche (5) par un ou plusieurs tirants (19),
**caractérisé en ce qu'**il consiste :
- à assembler au sol un ensemble formé par la contreflèche (8), son ou ses tirants (19) et une partie arrière (22) du porte-flèche (5) réalisé en deux parties séparables (21, 22), à savoir une partie avant (21) et la partie arrière (22), et à assembler aussi au sol un autre ensemble formé par la flèche (6), son ou ses tirants (13, 14) et la partie avant (21) du porte-flèche (5) ;
- à l'aide d'un engin de manutention ou de levage, à lever l'ensemble prémonté formé par la contreflèche (8), son ou ses tirants (19) et la partie arrière (22) du porte-flèche (5), et à assembler par brochage cet ensemble suivant un axe horizontal (18), sur le pivot tournant ou sur un élément de mât ou mât-cabine (10) lié à ce pivot tournant ;
- à l'aide de l'engin de manutention ou de levage, à lever l'ensemble prémonté formé par la flèche (6), son ou ses tirants (13, 14) et la partie avant (21) du porte-flèche (5), et à assembler par brochage cet ensemble, suivant un axe horizontal (77), sur le pivot tournant ou le mât-cabine (10) ;
- à lier entre eux par au moins un axe de brochage (78, 79) les sommets respectifs (28, 47) des parties avant (21) et arrière (22) du porte-flèche (5).

2. Procédé selon la revendication 1, **caractérisé en ce que** l'assemblage au sol de l'ensemble formé par la flèche (6), son ou ses tirants (13, 14) et la partie avant (21) du porte-flèche (5) est effectué en liant de façon articulée la base (26) de la partie avant (21) du porte-flèche (5) à l'extrémité postérieure (31) du pied de flèche (12), et en liant aussi la partie avant (21) du porte-flèche (5) au pied de flèche (12) par un moyen (34) limitant le pivotement, vers l'avant et vers l'arrière, de la partie avant (21) du porte-flèche (5) relativement à la flèche (6).

3. Procédé selon la revendication 2, **caractérisé en ce que** l'angle entre les deux positions limites de la partie avant (21) du porte-flèche (5) est de l'ordre de 5°.

4. Procédé selon l'une quelconque des revendications 1 à 3, **caractérisé en ce que** l'opération d'assemblage au sol de l'ensemble formé par la flèche (6), son ou ses tirants (13, 14) et la partie avant (21) du porte-flèche (5) comprend, pour le ou chaque tirant (13, 14) de la flèche (6), la fixation d'une partie arrière (13a, 14a) du tirant au sommet (28) de la partie avant (21) du porte-flèche (5), la fixation d'une partie avant (13b, 14b) du même tirant en un point intermédiaire (16, 17) de la flèche (6), le rapprochement des parties arrière (13a, 14a) et avant (13b, 14b) du tirant (13, 14) à l'aide d'une élingue (60) tirée par un engin auxiliaire de manutention ou de levage, et le brochage de l'extrémité avant (57) de la partie arrière (13a, 14a) du tirant sur l'extrémité arrière (58) de la partie avant (13b, 14b) du tirant.

5. Procédé selon l'une quelconque des revendications 1 à 4, **caractérisé en ce que** le levage de l'ensemble formé par la contreflèche (8), son ou ses tirants (19) et la partie arrière (22) du porte-flèche (5) est réalisé à l'aide d'élingues comprenant des élingues avant (65) attachées à la base (68) de la partie arrière (22) du porte-flèche (5), et passant sur un organe de déviation (53) porté par cette partie arrière (22), et des élingues arrière (66) attachées (en 70) à la structure de la contreflèche (8) , de manière à maintenir la structure de la contreflèche (8) sensiblement horizontale au cours du levage de cet ensemble et de son brochage sur le pivot tournant ou le mât-cabine (10), le ou les tirants (19) de la contreflèche (8) étant alignés et tendus.

6. Procédé selon l'une quelconque des revendications 1 à 4, **caractérisé en ce que** le levage de l'ensemble formé par la contreflèche (8), son ou ses tirants (19) et la partie arrière (22) du porte-flèche (5) est réalisé à l'aide d'élingues comprenant des élingues avant (71) attachées à la base (68) de la partie arrière (22) du porte-flèche (5), mais ne subissant aucune déviation, et des élingues arrière (72) attachées (en 70) à la structure de la contreflèche (8), les élingues (71,72) étant de longueur adaptée pour maintenir la structure de la contreflèche (8) en position inclinée par rapport à l'horizontale, au cours du levage de cet ensemble et de son brochage sur le pivot tournant ou le mât-cabine (10), la partie arrière (22) du porte-flèche (5) étant pivotée vers l'arrière de telle sorte que le ou les tirants (19) restent détendus, et **en ce que**, après brochage dudit ensemble sur le pivot tournant ou le mât-cabine (10), la structure de la contreflèche (8) est ramenée à l'horizontale, et le ou les tirants (19) sont mis en tension.

7. Procédé selon la revendication 6, **caractérisé en ce que** la structure de la contreflèche (8) forme, par rapport à l'horizontale, un angle (a) égal ou supérieur à 15°, au cours du levage et du brochage de l'ensemble concerné.

8. Procédé selon l'une quelconque des revendications 1 à 4, **caractérisé en ce que**, après mise en pré-tension du ou des tirants (19) de la contreflèche (8), par basculement vers l'avant de la partie arrière (22) du porte-flèche (5), le levage de l'ensemble formé par la contreflèche (8), son ou ses tirants (19) et la partie arrière (22) du porte-flèche (5) est réalisé à l'aide d'élingues comportant des élingues avant (71) et des élingues arrière (72) attachées (en 68, 70) à la structure de la contreflèche (8), de manière à maintenir la structure et la contreflèche (8) sensiblement horizontale, ou du moins faiblement inclinée sur l'horizontale, au cours du levage et du brochage de l'ensemble concerné.

9. Procédé selon la revendication 8, **caractérisé en ce que** la structure de la contreflèche (8) forme, par rapport à l'horizontale un angle (α) de l'ordre de 6°, au cours du levage et du brochage de l'ensemble concerné.

10. Procédé selon l'une quelconque des revendications 1 à 9, **caractérisé en ce qu'**il comprend encore, après l'opération de brochage (en 18) de l'ensemble comprenant la contreflèche (8) et la partie arrière (22) du porte-flèche (5) sur le pivot mobile ou le mât-cabine (10), la réalisation d'une liaison provisoire (48, 49, 56, 63) avec jeu maintenant la partie arrière (22) du porte-flèche (5) en position dressée, en attendant le brochage (en 78, 79) du sommet (28) de la partie avant (21) du porte-flèche (5) sur le sommet (47) de ladite partie arrière (22).

11. Procédé selon l'une quelconque des revendications 1 à 10, **caractérisé en ce que** le levage de l'ensemble formé par la flèche (6), son ou ses tirants (13, 14) et la partie avant (21) du porte-flèche (5) est effectué à l'aide d'élingues (76), en maintenant la flèche (6) sensiblement horizontale jusqu'à son brochage sur le pivot tournant ou le mât-cabine (10), puis en faisant pivoter la flèche (6) légèrement vers le haut autour de l'axe (77) réalisant ce brochage, pour réaliser (en 78) un brochage d'approche avec jeu entre le sommet (28) de la partie avant (21) et le sommet (47) de la partie arrière (22) du porte-flèche (5).

12. Procédé selon la revendication 11, **caractérisé en ce qu'**après la réalisation (en 78) du brochage d'approche, il est procédé à un pivotement inverse de la flèche (6) entraînant vers l'avant la partie arrière (22) du porte-flèche (5), et à la réalisation d'un brochage définitif (en 79) assurant la rigidification du porte-flèche (5), le brochage définitif étant réalisé au point d'intersection d'un arc de cercle, centré sur l'axe de brochage (18) de la contreflèche (8) sur le pivot tournant ou le mât-cabine (10), suivant lequel se déplace le trou de brochage définitif (84) du sommet (47) de la partie arrière (22) du porte-flèche (5) et d'un autre arc de cercle, centré sur l'axe de brochage (77) de la flèche (6) sur le pivot tournant ou le mât-cabine (10), suivant lequel se déplace le trou de brochage définitif (29) du sommet (28) de la partie avant (21) du porte-flèche (5).

13. Dispositif pour la mise en oeuvre du procédé de montage de la partie tournante d'une grue à tour selon l'une quelconque des revendications 1 à 12, **caractérisé en ce qu'**il comprend, en combinaison :
- une partie avant (21) de porte-flèche (5), comportant des montants (23) liés rigidement entre eux et pourvus à leurs extrémités inférieures de tenons (26) ou chapes, coopérant avec des chapes (31) ou tenons prévus à l'extrémité postérieure du pied de flèche (12), ainsi qu'avec des chapes (54) ou tenons prévus sur le pivot tournant ou le mât-cabine (10),
- une partie arrière (22) de porte-flèche (5), séparable de la partie avant (21) et comportant des montants (42) liés rigidement entre eux et pourvus à leurs extrémités inférieures de tenons (45) ou chapes, coopérant avec des chapes (50) ou tenons prévus à l'extrémité antérieure de la structure de la contreflèche (8), ainsi qu'avec des chapes ou tenons (55) prévus sur le pivot tournant ou le mât-cabine (10),
- les parties avant (21) et arrière (22) du porte-flèche (5) étant encore pourvues, à leurs sommets respectifs, d'organes complémentaires tels que tenon (28) et chape (47), pour la liaison par brochage entre ces deux parties (21, 22).

14. Dispositif selon la revendication 13, **caractérisé en ce que** la partie avant (21) du porte-flèche (5) est reliée, par l'intermédiaire d'une béquille (34) constituée de deux tronçons inégaux (35, 36) articulés entre eux (en 37), à la partie postérieure du pied de flèche (12), l'un des tronçons (35) de la béquille (34) comportant un organe d'appui (39) sur le pied de mât (12), de manière à limiter le pivotement, vers l'avant et vers l'arrière, de la partie avant (21) du porte-flèche (5), relativement à la flèche (6).

15. Dispositif selon la revendication 13 ou 14, **caractérisé en ce que** le ou chaque tirant (13, 14) de la flèche (6) comprend une partie arrière (13a, 14a) brochée au sommet de la partie avant (21) du porte-flèche (5) et une partie avant (13b, 14b) séparable de la partie arrière et liée à un point (16, 17) de la flèche (6), l'extrémité avant de la partie arrière (13a, 14a) comportant une chape (57) et l'extrémité arrière de la partie avant (13b, 14b) comportant un tenon (58) de préférence avec lumière ou vice-versa, et des moyens comprenant une élingue (60) et des poulies (61) étant prévus pour le rapprochement des parties arrière (13a, 14a) et avant (13b, 14b) du tirant, en vue de leur liaison par brochage, par un axe liant la chape (57) avec le tenon (58).

16. Dispositif selon la revendication 15, **caractérisé en ce que**, dans le cas d'une flèche (6) à deux lignes de tirants (13,14), les parties arrière (13a, 14a) des deux lignes de tirants sont réunies par une double bielle (82) venant s'accrocher sur un bossage (83) formé autour d'un trou (29) du tenon (28) situé au sommet de la partie avant (21) du porte-flèche (5).

17. Dispositif selon l'une quelconque des revendications 13 à 16, **caractérisé en ce que** la partie arrière (22) du porte-flèche (5) comporte des bielles de retenue (48), prévues pour relier le sommet (47) de cette partie arrière (22) au pivot mobile ou au mât-cabine (10), l'extrémité inférieure de chaque bielle (48) portant de préférence une chape (49) prévue pour coopérer avec des pattes (56) du mât-cabine (10), par l'intermédiaire d'un axe de brochage (63) traversant une lumière ménagée dans chaque patte (56).

18. Dispositif selon l'une quelconque des revendications 13 à 17, pour la mise en oeuvre du procédé selon la revendication 5, **caractérisé en ce que** la partie arrière (22) du porte-flèche (5) comporte une bretelle (53) articulée sur ses montants principaux (42), et prévue pour déporter le point d'attache des élingues de manutention (65).

19. Dispositif selon l'une quelconque des revendications 13 à 18, pour la mise en oeuvre du procédé selon la revendication 8 ou 9, **caractérisé en ce qu'**il est prévu une butée arrière qui maintient la position de basculement de la partie arrière (22) du porte-flèche (5), pour maintenir la pré-tension du ou des tirants (19) de la contreflèche (8).

20. Dispositif selon l'une quelconque des revendications 13 à 19, **caractérisé en ce que** le tenon (28) et la chape (47) complémentaires, prévus aux sommets des parties avant (21) et arrière (22) du porte-flèche (5), comportent des trous (29, 30) antérieurs et postérieurs correspondants, respectivement pour la réalisation d'un brochage d'approche (axe 78) avec jeu, et d'un brochage définitif (axe 79), entre le tenon (28) et la chape (47).

21. Dispositif selon la revendication 20, **caractérisé en ce que** le ou les tirants (19) de la contreflèche (8) comportent, à l'extrémité antérieure, deux bielles de montage (86, 87), à savoir une double bielle (86) assurant la liaison avec des rondelles latérales (85) portées par la chape (47) prévue au sommet de la partie arrière (22) du porte-flèche (5), et une autre bielle notamment en forme de chape (87), logée à l'intérieur de la double bielle (86) et possédant un entraxe légèrement inférieur à celui de la double bielle (86), l'autre bielle (87) étant prévue pour être reliée à un trou arrière (30) du tenon (28) prévu au sommet de la partie avant (21) du porte-flèche (5), avant le brochage définitif.

22. Dispositif selon l'une quelconque des revendications 13 à 21, **caractérisé en ce qu'**est encore prévue, à hauteur intermédiaire du porte-flèche (5), au moins une barre de liaison (81) entre les parties avant (21) et arrière (22) du porte-flèche (5).

23. Dispositif selon l'une quelconque des revendications 13 à 22, **caractérisé en ce que** la base de la partie arrière (22) du porte-flèche (5), l'extrémité antérieure de la contreflèche (8) et le sommet du mât-cabine (10) sont liés entre eux en un seul point, suivant le même axe de brochage (18).

24. Dispositif selon l'une quelconque des revendications 13 à 23, **caractérisé en ce que** la base de la partie avant (21) du porte-flèche (5), l'extrémité postérieure de la flèche (6) et le sommet du mât-cabine (10) sont liés entre eux en un seul point, suivant le même axe de brochage (17).

## Patentansprüche

1. Verfahren zum Montieren des drehenden Teils, insbesondere des Mastkopfes eines Turmdrehkrans, dessen drehender Teil (4) umfasst: einen Mastkopf oder Auslegerträger (5), einen Verteilerausleger (6), der an seinem hinteren Ende an der Vorderseite des Auslegerträgers (5) angelenkt und mit der Spitze (15) des Auslegerträgers (5) durch ein Zugelement oder mehrere Zugelemente (13, 14) verbunden ist, sowie einen Gegenausleger (8), der an seinem vorderen Ende an der Rückseite des Auslegerträgers (5) angelenkt und mit der Spitze (15) des Auslegerträgers (5) durch ein Zugelement oder mehrere Zugelemente (19) verbunden ist, **dadurch gekennzeichnet, dass** es darin besteht:
- auf dem Boden eine Teilegruppe zusammenzubauen, die gebildet ist aus dem Gegenausleger (8), seinem Zugelement oder seinen Zugelementen (19) und einem hinteren Teil (22) des Auslegerträgers (5), der aus zwei trennbaren Teilen (21, 22) hergestellt ist, nämlich einem vorderen Teil (21) und dem hinteren Teil (22), sowie, ebenfalls auf dem Boden, eine andere Teilegruppe zusammenzubauen, die gebildet ist aus dem Ausleger (6), seinem Zugelement oder seinen Zugelementen (13, 14) und dem vorderen Teil (21) des Auslegerträgers (5);
- mit Hilfe einer Förder- oder Hebeeinrichtung die vormontierte Teilegruppe, die aus dem Gegenausleger (8), seinem Zugelement oder seinen Zugelementen (19) und dem hinteren Teil (22) des Auslegerträgers (5) besteht, hochzuheben und diese Teilgruppe längs einer horizontalen Achse (18) am Drehkranz oder an einem Mast-Kabinenelement (10), das mit diesem Drehkranz verbunden ist, durch Verriegeln zusammenzubauen;
- mit Hilfe der Förder- oder Hebeeinrichtung die vormontierte Teilegruppe, die aus dem Ausleger (6), seinem Zugelement oder seinen Zugelementen (13, 14) und dem vorderen Teil (21) des Auslegerträgers (5) besteht, hochzuheben und diese Teilegruppe längs einer horizontalen Achse (77) am Drehkranz oder an dem Mast-Kabinenelement (10) durch Verriegeln zusammenzubauen;
- die jeweiligen Oberteile (28, 47) des vorderen Teils (21) und des hinteren Teils (22) des Auslegerträgers (5) durch mindestens eine Verriegelungsachse (78, 79) miteinander zu verbinden.

2. Verfahren nach Anspruch 1, **dadurch gekennzeichnet, dass** der Zusammenbau am Boden der Teilegruppe, die aus dem Ausleger (6), seinem Zugelement oder seinen Zugelementen (13, 14) und dem vorderen Teil (21) des Auslegerträgers (5) besteht, ausgeführt wird, indem die Basis (26) des vorderen Teils (21) des Auslegerträgers (5) gelenkig verbunden wird mit dem hinteren Ende (31) des Auslegerfußes (12) und indem auch das vordere Teil (21) des Auslegerträgers (5) mit dem Auslegerfuß (12) verbunden wird durch ein Mittel (34), das die Schwenkbewegung des vorderen Teils (21) des Auslegerträgers (5) bezogen auf den Ausleger (6) nach vom und nach hinten begrenzt.

3. Verfahren nach Anspruch 2, **dadurch gekennzeichnet, dass** der Winkel zwischen den zwei Grenzpositionen des vorderen Teils (21) des Auslegerträgers (5) in der Größenordnung von 5° liegt.

4. Verfahren nach einem der Ansprüche 1 bis 3, **dadurch gekennzeichnet, dass** der Vorgang des Zusammenbaus am Boden der Teilegruppe, die aus dem Ausleger (6), seinem Zugelement oder seinen Zugelementen (13, 14) und dem vorderen Teil (21) des Auslegerträgers (5) besteht, umfasst: bezüglich des oder jedes Zugelements (13, 14) des Auslegers (6) die Befestigung eines hinteren Teils (13a, 14a) des Zugelements am Oberteil (28) des vorderen Teils (21) des Auslegerträgers (5), die Befestigung eines vorderen Teils (13b, 14b) des gleichen Zugelements an einem Zwischenpunkt (16, 17) des Auslegers (6), die Annäherung der hinteren Teile (13a, 14a) und der vorderen Teile (13b, 14b) des Zugelements (13, 14) mit Hilfe eines Seilgeschirrs (60), das von einer zusätzlichen Förder- oder Hebeeinrichtung gezogen wird, sowie die Verriegelung des vorderen Endes (57) des hinteren Teils (13a, 14a) des Zugelements am hinteren Ende (58) des vorderen Teils (13b, 14b) des Zugelements.

5. Verfahren nach einem der Ansprüche 1 bis 4, **dadurch gekennzeichnet, dass** das Heben der Teilegruppe, die aus dem Gegenausleger (8), seinem Zugelement oder seinen Zugelementen (19) und dem hinteren Teil (22) des Auslegerträgers (5) besteht, durchgeführt wird mit Hilfe von Seilgeschirren, die vordere Schlingen (65) umfassen, die an der Basis (68) des hinteren Teils (22) des Auslegerträgers (5) befestigt sind, und über ein Umlenkorgan (53) laufen, das von diesem hinteren Teil (22) getragen wird, sowie hintere Schlingen (66), die (bei 70) an der Struktur des Gegenauslegers (8) so befestigt sind, dass sie die Struktur des Gegenauslegers (8) während des Hebens dieser Teilegruppe und ihrer Verriegelung am Drehkranz oder an dem Mast-Kabinenelement (10) im wesentlichen horizontal halten, wobei das Zugelement oder die Zugelemente (19) des Gegenauslegers (8) ausgerichtet und gespannt sind.

6. Verfahren nach einem der Ansprüche 1 bis 4, **dadurch gekennzeichnet, dass** das Heben der Teilegruppe, die aus dem Gegenausleger (8), seinem Zugelement oder seinen Zugelementen (19) und dem hinteren Teil (22) des Auslegerträgers (5) besteht, ausgeführt wird mit Hilfe von Seilgeschirren, die vordere Schlingen (71) umfassen, die an der Basis (68) des hinteren Teils (22) des Auslegerträgers (5) festgemacht sind, aber keiner Umlenkung ausgesetzt sind, und hintere Schlingen (72), die (bei 70) an der Struktur des Gegenauslegers (8) festgemacht sind, wobei die Länge der Schlingen (71, 72) so gewählt ist, dass die Struktur des Gegenauslegers (8) während des Hebens dieser Teilegruppe und deren Verriegelung am Drehkranz oder an dem Mast-Kabinenelement (10) in einer geneigten Position bezogen auf die Horizontale gehalten wird, wobei das hintere Teil (22) des Auslegerträgers (5) in der Weise nach hinten geschwenkt wird, dass das Zugelement oder die Zugelemente (19) entspannt bleiben, und **dadurch gekennzeichnet, dass** nach der Verriegelung dieser Teilegruppe am Drehkranz oder an dem Mast-Kabinenelement (10) die Struktur des Gegenauslegers (8) in die Horizontale zurückgeführt wird und das Zugelement oder die Zugelemente (19) gespannt werden.

7. Verfahren nach Anspruch 6, **dadurch gekennzeichnet, dass** die Struktur des Gegenauslegers (8) während des Hebens und der Verriegelung der betreffenden Teilegruppe einen Winkel (α) von 15° oder mehr bezogen auf die Horizontale bildet.

8. Verfahren nach einem der Ansprüche 1 bis 4, **dadurch gekennzeichnet, dass** nach dem Vorspannen des Zugelements oder der Zugelemente (19) des Gegenauslegers (8), indem das hintere Teil (22) des Auslegerträgers nach vom gekippt wird, das Heben der Teilegruppe, die aus dem Gegenausleger (8), seinem Zugelement oder seinen Zugelementen (19) und dem hinteren Teil (22) des Auslegerträgers (5) besteht, ausgeführt wird mit Hilfe von Seilgeschirren, die vordere Schlingen (71) und hintere Schlingen (72) umfassen, die (bei 68, 70) an der Struktur des Gegenauslegers (8) in der Weise festgemacht sind, dass sie während des Hebens und der Verriegelung der betreffenden Teilegruppe die Struktur und den Gegenausleger (8) im wesentlichen horizontal oder zumindest schwach geneigt zur Horizontalen halten.

9. Verfahren nach Anspruch 8, **dadurch gekennzeichnet, dass** die Struktur des Gegenauslegers (8) während des Hebens und der Verriegelung der betreffenden Teilegruppe einen Winkel (α) in der Größenordnung von 6° bezogen auf die Horizontale bildet.

10. Verfahren nach einem der Ansprüche 1 bis 9, **dadurch gekennzeichnet, dass** es nach der Verriegelung (bei 18) der Teilegruppe, die den Gegenausleger (8) und das hintere Teil (22) des Auslegerträgers (5) umfasst, am Drehkranz oder an dem Mast-Kabinenelement (10) auch noch die Herstellung einer provisorischen Verbindung (48, 49, 56, 63) mit Spiel umfasst, die das hintere Teil (22) des Auslegerträgers (5) in Erwartung der Verriegelung (bei 78, 79) des Oberteils (28) des vorderen Teils (21) des Auslegerträgers (5) mit dem Oberteil (47) dieses hinteren Teils (22) in aufgerichteter Stellung hält.

11. Verfahren nach einem der Ansprüche 1 bis 10, **dadurch gekennzeichnet, dass** das Heben der Teilegruppe, die aus dem Ausleger (6), seinem Zugelement oder seinen Zugelementen (13, 14) und dem vorderen Teil (21) des Auslegerträgers (5) besteht, ausgeführt wird mit Hilfe von Seilgeschirren (76), wobei der Ausleger (6) bis zu seiner Verriegelung am Drehkranz oder an dem Mast-Kabinenelement (10) im wesentlichen horizontal gehalten wird, und wobei dann der Ausleger (6) leicht um die Achse (77) zur Ausführung dieser Verriegelung nach oben geschwenkt wird, um (bei 78) eine vorläufige Verriegelung mit Spiel zwischen dem Oberteil (28) des vorderen Teils (21) und dem Oberteil (47) des hinteren Teils (22) des Auslegerträgers (5) auszuführen.

12. Verfahren nach Anspruch 11, **dadurch gekennzeichnet, dass** nach der Ausführung (bei 78) der vorläufigen Verriegelung der Ausleger (6) in entgegengesetzter Richtung geschwenkt wird, wodurch das hintere Teil (22) des Auslegerträgers (5) nach vom gezogen wird, und eine endgültige Verriegelung (bei 79) durchgeführt wird, die die Versteifung des Auslegerträgers (5) gewährleistet, wobei die endgültige Verriegelung am Schnittpunkt eines Kreisbogens ausgeführt wird, der auf der Verriegelungsachse (18) des Gegenauslegers (8) am Drehkranz oder an dem Mast-Kabinenelement (10) zentriert ist, dem folgend sich das Loch (84) der endgültigen Verriegelung des Oberteils (47) des hinteren Teils (22) des Auslegerträgers (5) verschiebt, mit einem anderen Kreisbogen, der auf der Verriegelungsachse (77) des Auslegers (6) am Drehkranz oder an dem Mast-Kabinenelement (10) zentriert ist, dem folgend sich das Loch (29) der endgültigen Verriegelung des Oberteils (28) des vorderen Teils (21) des Auslegerträgers (5) verschiebt.

13. Vorrichtung für die Durchführung des Verfahrens zum Montieren des drehenden Teils eines Turmdrehkrans nach einem der Ansprüche 1 bis 12, **dadurch gekennzeichnet, dass** sie in Kombination umfasst:
- ein vorderes Teil (21) des Auslegerträgers (5), das Streben (23) umfasst, die untereinander starr verbunden und an ihren unteren Enden mit Zapfen (26) oder Gabelstücken versehen sind, welche mit Gabelstücken (31) oder Zapfen zusammenwirken, die am hinteren Ende des Auslegerfußes (12) vorgesehen sind, sowie mit Gabelstücken (54) oder Zapfen, die am Drehkranz oder an dem Mast-Kabinenelement (10) angebracht sind,
- ein hinteres Teil (22) des Auslegerträgers (5), trennbar vom vorderen Teil (21), das Streben (42) umfasst, die untereinander starr verbunden und an ihren unteren Enden mit Zapfen (45) oder Gabelstücken versehen sind, die mit Gabelstücken (50) oder Zapfen zusammenwirken, die am vorderen Ende der Struktur des Gegenauslegers (8) vorgesehen sind, sowie mit Gabelstücken oder Zapfen (55), die am Drehkranz oder an dem Mast-Kabinenelement (10) vorgesehen sind,
- wobei das vordere Teil (21) und das hintere Teil (22) des Auslegerträgers (5) an ihren jeweiligen Oberteilen auch noch versehen sind mit komplementären Teilen wie Zapfen (28) und Gabelstück (47) für die Verbindung zwischen diesen beiden Teilen (21, 22) durch Verriegelung.

14. Vorrichtung nach Anspruch 13, **dadurch gekennzeichnet, dass** das vordere Teil (21) des Auslegerträgers (5) mittels einer Rohrstütze (34), die aus zwei miteinander (bei 37) gelenkig verbundenen ungleichen Stücken (35, 36) besteht, mit dem hinteren Teil des Auslegerfußes (12) verbunden ist, wobei eines der Stücke (35) der Rohrstütze (34) ein Stützelement (39) auf dem Auslegerfuß (12) aufweist, um so die Schwenkbewegung des vorderen Teils (21) des Auslegerträgers (5) bezogen auf den Ausleger (6) nach vom und nach hinten zu begrenzen.

15. Vorrichtung nach Anspruch 13 oder 14, **dadurch gekennzeichnet, dass** das oder jedes Zugelement (13, 14) des Auslegers (6) einen hinteren Teil (13a, 14a) umfasst, der mit der Spitze des vorderen Teils (21) des Auslegerträgers (5) verriegelt ist, und einen vorderen Teil (13b, 14b), der vom hinteren Teil abtrennbar ist und mit einem Punkt (16, 17) des Auslegers (6) verbunden ist, wobei das vordere Ende des hinteren Teils (13a, 14a) ein Gabelstück (57) und das hintere Ende des vorderen Teils (13b, 14b) einen Zapfen (58), vorzugsweise mit Langloch, oder umgekehrt, aufweist, sowie Mittel, die ein Seilgeschirr (60) und Rollen (61) umfassen, die für die Annäherung des hinteren Teils (13a, 14a) und des vorderen Teils (13b, 14b) des Zugelements vorgesehen sind, und zwar im Hinblick auf ihre Verbindung durch Verriegelung längs einer Achse, die das Gabelstück (57) mit dem Zapfen (58) vereint.

16. Vorrichtung nach Anspruch 15, **dadurch gekennzeichnet, dass** im Fall eines Auslegers (6) mit zweisträngigem Zugelement (13, 14) die hinteren Teile (13a, 14a) der zwei Zugstränge durch ein Doppelglied (82) verbunden sind, das sich um einen Wulst (83) festhakt, der um ein Loch (29) des Zapfens (28) herum gebildet ist, der an der Spitze des vorderen Teils (21) des Auslegerträgers (5) angeordnet ist.

17. Vorrichtung nach einem der Ansprüche 13 bis 16, **dadurch gekennzeichnet, dass** das hintere Teil (22) des Auslegerträgers (5) Rückhaltestangen (48) aufweist, die dazu dienen, das Oberteil (47) dieses hinteren Teils (22) mit dem Drehkranz oder dem Mast-Kabinenelement (10) zu verbinden, wobei das untere Ende jeder Stange (48) vorzugsweise ein Gabelstück (49) aufweist, das vorgesehen ist, um mit Laschen (56) des Mast-Kabinenelements (10) mittels einer Verriegelungsachse (63) zusammenzuwirken, die ein in jeder Lasche (56) angebrachtes Langloch durchquert.

18. Vorrichtung nach einem der Ansprüche 13 bis 17 für die Durchführung des Verfahrens nach Anspruch 5, **dadurch gekennzeichnet, dass** das hintere Teil (22) des Auslegerträgers (5) einen Steg (53) aufweist, der mit den Hauptstreben (42) gelenkig verbunden ist und dazu dient, den Ansetzpunkt der Halteschlingen (65) zu verlagern.

19. Vorrichtung nach einem der Ansprüche 13 bis 18 für die Durchführung des Verfahrens nach Anspruch 8 oder 9, **dadurch gekennzeichnet, dass** ein hinterer Anschlag vorgesehen ist, der die Neigung des hinteren Teils (22) des Auslegerträgers (5) hält, um die Vorspannung des Zugelements oder der Zugelemente (19) des Gegenauslegers (8) beizubehalten.

20. Vorrichtung nach einem der Ansprüche 13 bis 19, **dadurch gekennzeichnet, dass** der Zapfen (28) und das Gabelstück (47), die komplementär sind und an den Spitzen des vorderen Teils (21) und des hinteren Teils (22) des Auslegerträgers (5) angeordnet sind, entsprechende vordere und hintere Löcher (29, 30) haben, und zwar jeweils für die Durchführung einer vorläufigen Verriegelung (Achse 78) mit Spiel und einer endgültigen Verriegelung (Achse 79) zwischen dem Zapfen (28) und dem Gabelstück (47).

21. Vorrichtung nach Anspruch 20, **dadurch gekennzeichnet, dass** das Zugelement oder die Zugelemente (19) des Gegenauslegers (8) am vorderen Ende zwei Montageglieder (86, 87) aufweisen, nämlich ein Doppelglied (86), das die Verbindung mit seitlichen Ringstücken (85) gewährleistet, die vom Gabelstück (47) getragen werden, welches an der Spitze des hinteren Teils (22) des Auslegerträgers (5) angeordnet ist, und ein weiteres Glied, insbesondere in Form eines Gabelstücks (87), das im Innern des Doppelglieds (86) angeordnet ist und einen etwas geringeren Achsabstand besitzt als das Doppelglied (86), wobei das weitere Glied (87) vor der endgültigen Verriegelung dazu dient, durch ein hinteres Loch (30) des Zapfens (28) gerührt zu werden, der an der Spitze des vorderen Teils (21) des Auslegerträgers (5) angeordnet ist.

22. Vorrichtung nach einem der Ansprüche 13 bis 21, **dadurch gekennzeichnet, dass** in mittlerer Höhe des Auslegerträgers (5) mindestens ein Verbindungsglied (81) zwischen dem vorderen Teil (21) und dem hinteren Teil (22) des Auslegerträgers (5) vorgesehen ist.

23. Vorrichtung nach einem der Ansprüche 13 bis 22, **dadurch gekennzeichnet, dass** die Basis des hinteren Teils (22) des Auslegerträgers (5), das vordere Ende des Gegenauslegers (8) und die Spitze des Mast-Kabinenelements (10) in einem einzigen Punkt auf derselben Verriegelungsachse (18) miteinander verbunden sind.

24. Vorrichtung nach einem der Ansprüche 13 bis 23, **dadurch gekennzeichnet, dass** die Basis des vorderen Teils (21) des Auslegerträgers (5), das hintere Ende des Auslegers (6) und die Spitze des Mast-Kabinenelements (10) in einem einzigen Punkt auf derselben Verriegelungsachse (17) miteinander verbunden sind.

## Claims

1. A method for mounting the revolving part, more particularly the masthead of a tower crane, the revolving part (4) of which comprises a masthead or jib bearer (5), a delivery jib (6) which is articulated by its posterior end to the front face of the jib bearer (5) and connected to the top (15) of the jib bearer (5) by one or more tie rods (13, 14), and a counterjib (8) which is articulated by its anterior end to the rear face of the jib bearer (5) and connected to the top (15) of the jib bearer (5) by one or more tie rods (19), **characterized in that** it consists:
- in assembling, on the ground, an assembly formed by the counterjib (8), its tie rod or rods (19) and a rear part (22) of the jib bearer (5) which is made in two separable parts (21, 22), namely a front part (21) and the rear part (22), and in also assembling on the ground another assembly formed by the jib (6), its tie rod or rods (13, 14) and the front part (21) of the jib bearer (5) ;
- using a handling or lifting device, in lifting up the pre-built assembly formed by the counterjib (8), its tie rod or rods (19) and the rear part (22) of the jib bearer (5) and in assembling this assembly, by pinning along a horizontal axis (18), on the revolving pivot or on a mast element or mast-cab (10) connected to this revolving pivot;
- using the handling or lifting device, in lifting up the pre-built assembly formed by the jib (6), its tie rod or rods (13, 14) and the front part (21) of the jib bearer (5), and in assembling this assembly, by pinning along a horizontal axis (77), on the revolving pivot or the mast-cab (10) ;
- in using at least one pin (78, 79) to connect the respective tops (28, 47) of the front part (21) and the rear part (22) of the jib bearer (5) together.

2. The method as claimed in claim 1, **characterized in that** the assembling on the ground of the assembly formed by the jib (6), its tie rod or rods (13, 14) and the front part (21) of the jib bearer (5) is performed by connecting the base (26) of the front part (21) of the jib bearer (5) in an articulated manner to the posterior end (31) of the jib root (12) and by also connecting the front part (21) of the jib bearer (5) to the jib root (12) by a means (34) which restricts the forward and backward pivoting of the front part (21) of the jib bearer (5) with respect to the jib (6).

3. The method as claimed in claim 2, **characterized in that** the angle between the two limit positions of the front part (21) of the jib bearer (5) is of the order of 5°.

4. The method as claimed in any of claims 1 to 3, **characterized in that** the operation of assembling on the ground the assembly formed by the jib (6), its tie rod or rods (13, 14) and the front part (21) of the jib bearer (5) comprises, for the or each tie rod (13, 14) of the jib (6), attaching a rear part (13a, 14a) of the tie rod to the top (28) of the front part (21) of the jib bearer (5), attaching a front part (13b, 14b) of that same tie rod to an intermediate point (16, 17) of the jib (6), bringing the rear part (13a, 14a) and the front part (13b, 14b) of the tie rod (13, 14) closer together using a sling (60) pulled by an auxiliary handling or lifting device, and pinning the front end (57) of the rear part (13a, 14a) of the tie rod to the rear end (58) of the front part (13b, 14b) of the tie rod.

5. The method as claimed in any of claims 1 to 4, **characterized in that** the lifting of the assembly formed by the counterjib (8), its tie rod or rods (19) and the rear part (22) of the jib bearer (5) is performed using slings comprising front slings (65) secured to the base (68) of the rear part (22) of the jib bearer (5) and passing over a deflecting member (53) borne by this rear part (22), and rear slings (66) secured (at 70) to the structure of the counterjib (8) so as the keep the structure of the counterjib (8) raughly horizontal while this assembly is being lifted and pinned to the revolving pivot or the mast-cab (10), the tie rod or rods (19) of the counterjib (8) being aligned and taut.

6. The method as claimed in any of claims 1 to 4, **characterized in that** the lifting of the assembly formed by the counterjib (8), its tie rod or rods (19) and the rear part (22) of the jib bearer (5) is performed using slings comprising front slings (71) secured to the base (68) of the rear part (22) of the jib bearer (5), but which are not deflected in any way, and rear slings (72) secured (at 70) to the structure of the counterjib (8), the slings (71, 72) being of an appropriate length to keep the structure of the counterjib (8) in an inclined position with respect to the horizontal while this assembly is being lifted and pinned to the revolving pivot or the mast-cab (10), the rear part (22) of the jib bearer (5) being pivoted backward in such a way that the tie rod or rods (19) remain slack, and wherein, after said assembly has been pinned to the revolving pivot or the mast-cab (10) , the structure of the counterjib (8) is returned to the horizontal and the tie rod or rods (19) are tensioned.

7. The method as claimed in claim 6, **characterized in that** the structure of the counterjib (8) forms, with respect to the horizontal, an angle (α) equal to or greater than 15°, while the assembly concerned is being lifted up and pinned.

8. The method as claimed any of claims 1 to 4, **characterized in that**, after the tie rod or rods (19) of the counterjib (8) have been pretensioned by tilting the rear part (22) of the jib bearer (5) forward, the assembly formed by the counterjib (8), its tie rod or rods (19) and the rear part (22) of the jib bearer (5) is lifted up using slings comprising front slings (71) and rear slings (72) secured (at 68, 70) to the structure of the counterjib (8) so as to keep the structure and the counterjib (8) roughly horizontal, or at least slightly inclined to the horizontal, while the assembly concerned is being lifted and pinned.

9. The method as claimed in claim 8, **characterized in that** the structure of the counterjib (8) forms, with respect to the horizontal, an angle (α) of the order of 6° while the assembly concerned is being lifted and pinned.

10. The method as claimed in any of claims 1 to 9, **characterized in that** it further comprises, after the operation of pinning (at 18) the assembly comprising the counterjib (8) and the rear part (22) of the jib bearer (5) to the mobile pivot or the mast-cab (10), making a temporary connection (48, 49, 56, 63), with play, to hold the rear part (22) of the jib bearer (5) in an upright position while waiting for the top (28) of the front part (21) of the jib bearer (5) to be pinned (at 78, 79) to the top (47) of said rear part (22)

11. The method according to any of claims 1 to 10, **characterized in that** the lifting of the assembly formed by the jib (6), its tie rod or rods (13, 14) and the front part (21) of the jib bearer (5) is performed using slings (76), keeping the jib (6) rough horizontal until such time as it is pinned to the revolving pivot or the mast-cab (10), then by pivoting the jib (6) upward slightly about the pin (77) used for this pinning so as to approximately pin, with play (at 78), the top (28) of the front part (21) to the top (47) of the rear part (22) of the jib bearer (5).

12. The method as claimed in claim 11, **characterized in that**, after carrying out the approximate pinning (at 78), the jib (6) is pivoted in the opposite direction, bringing the rear part (22) of the jib bearer (5) forward and performing a definitive pinning operation (at 79) to stiffen the jib bearer (5) , the definitive pinning operation being performed at the point of intersection of an arc of a circle centered on the axis of pinning (18) of the counterjib (8) to the revolving pivot or the mast-cab (10), along which the hole (84) for the definitive pinning of the top (47) of the rear part (22) of the jib bearer (5) travels and another arc of a circle centered on the axis of pinning (77) of the jib (6) to the revolving pivot or the mast-cab (10), along which the hole (29) for the definitive pinning of the top (28) of the front part (21) of the jib bearer (5) travels.

13. A device for implementing the method for mounting the revolving part of a tower crane as claimed in any of claims 1 to 12, **characterized in that** it comprises, in combination:
- a front part (21) of a jib bearer (5), including uprights (23) joined rigidly together and fitted at their lower ends with tangs (26) or with yokes, collaborating with yokes (31) or with tangs provided at the posterior end of the jib root (12) and with yokes (54) or with tangs provided on the revolving pivot or the mast-cab (10)
- a rear part (22) of a jib bearer (5), separable from the front part (21) and comprising uprights (42) connected rigid together and fitted at their lower ends with tangs (45) or with yokes, collaborating with yokes (50) or with tangs provided at the anterior end of the structure of the counterjib (8) and with yokes or with tangs (55) provided on the revolving pivot or the mast-cab (10),
- the front part (21 ) and the rear part (22) of the jib bearer (5) also being provided, at their respective tops, with complementing members such as tang (28) and yoke (47) so that these two parts (21, 22) can be pinned together.

14. The device as claimed in 13, **characterized in that** the front part (21) of the jib bearer (5) is connected, by a prop (34) made up of two unequal portions (35, 36) articulated together (at 37), at the posterior part of the jib root (12), one of the portions (35) of the prop (34) including a member (39) for bearing against the mast root (12) so as to limit the forward and backward pivoting of the front part (21) of the jib bearer (5) with respect to the jib (6)

15. The device as **characterized in that** in claim 13 or 14, **characterized in that** the or each tie rod (13, 14) of the jib (6) comprises a rear part (13a, 14a) pinned to the top of the front part (21) of the jib bearer (5) and a front part (13b, 14b) separable from the rear part and connected to a point (16, 17) of the jib (6), the front end of the rear part (13a, 14a) comprising a yoke (57) and the rear end of the front part (13b, 14b) comprising a tang (58), preferably with a slot, or vice versa, and means comprising a sling (60) and pulleys (61) being provided for bringing the rear part (13a, 14a) and the front part (13b, 14b) of the tie rod closer together so that they can be pinned together by a pin connecting the yoke (57) to the tang (58)

16. The device as claimed in claim 15, **characterized in that** in the case of a jib (6) with two lines of tie rods (13, 14), the rear parts (13a, 14a) of the two lines of tie rods are joined together by a double link (82) which fastens onto a boss (83) formed around a hole (29) of the tang (28) situated at the top of the front part (21) of the jib bearer (5).

17. The device as claimed in any of claims 13 to 16, **characterized in that** the rear part (22) of the jib bearer (5) comprises retaining link rods (48) designed to connect the top (47) of this rear part (22) to the mobile pivot or to the mast-cab (10), the lower end of each link rod (48) preferably bearing a yoke (49) designed to collaborate with lugs (56) of the mast-cab (10), via a pin (63) passing through a slot made in each lug (56).

18. The device as claimed in any of claims 13 to 17 for implementing the method as claimed in claim 5, **characterized in that** the rear part (22) of the jib bearer (5) includes a strap (53) articulated to its main uprights (42) and designed to offset the point of attachment of the handling slings (65).

19. The device as claimed in any of claims 13 to 18 for implementing the method as claimed in claim 8 or 9, **characterized in that** said device is fitted with a rear stop which keeps the rear part (22) of the jib bearer (5) in its tilted position to maintain the pretension in the tie rod or rods (19) of the counterjib (8).

20. The device as claimed in any of claims 13 to 19, **characterized in that** the complementing tang (28) and yoke (47) provided at the tops of the front part (21) and rear part (22) of the jib bearer (5), have corresponding anterior and posterior holes (29, 30) for, respectively, the approximate pinning (pin 78), with play, and the definitive pinning (pin 79) of the tang (28) and the yoke (47)

21. The device as claimed in claim 20, **characterized in that** the tie rod or rods (19) of the counterjib (8) comprise, at the anterior end, two mounting link rods (86, 87), namely a double link rod (86) providing the connection with lateral washers (85) borne by the yoke (47) provided at the top of the rear part (22) of the jib bearer (5), and another link rod, particularly in the form of a yoke (87), housed inside the double link rod (86) and having a distance between centers slightly shorter than that of the double link rod (86), the other link rod (87) being designed to be connected to a rear hole (30) of the tang (28) provided at the top of the front part (21) of the jib bearer (5), prior to definitive pinning.

22. The device as claimed in any of claims 13 to 21, **characterized in that** there is also provided, at an intermediate height along the jib bearer (5), at least one bar (81) for connecting the front part (21) and the rear part (22) of the jib bearer (5)

23. The device as claimed in any of claims 13 to 22, **characterized in that** the base of the rear part (22) of the jib bearer (5) , the anterior end of the counterjib (8) , and the top of the mast-cab (10) are joined together at a single point, along the same pinning axis (18).

24. The device as claimed in any of claims 13 to 23, **characterized in that** the base of the front part (21) of the jib bearer (5), the posterior end of the jib (6) and the top of the mast-cab (10) are connected together at a single point, along the same pinning axis (17).
